# FASCICULE DE BREVET EUROPEEN

(11) **EP 0 346 230 B1**
(45) Date de publication et mention de la délivrance du brevet: **23.12.1992**
(21) Numéro de dépôt: 89401585.8
(22) Date de dépôt: 08.06.1989
(51) Int. Cl.: B65D 47/08, B65D 43/16

(54) **Dispositif de couvercle à organe verseur, notamment pour récipient renfermant un produit en poudre, en grains ou de consistance analogue**
Deckelvorrichtung mit Ausgiessorgan, insbesondere für ein pulverförmiges, körniges oder ähnliches Produkt enthaltende Behälter
Closure device with pousing means, particularly for receptacles containing a powdered, granular or similar product

(30) Priorité: 10.06.1988 FR 8807774
(43) Date de publication de la demande: 13.12.1989
(73) Titulaire: COMPAGNIE GERVAIS-DANONE, F-92302 Levallois Perret (FR)
(72) Inventeur: Brevet, Pascal, F-69480 ANSE (FR)
(74) Mandataire: Brycman, Jean

(56) Documents cités:
- DE-A- 2 357 761
- DE-A- 2 622 093
- FR-A- 2 186 399
- US-A- 3 853 250

## Description

L'invention a pour objet un dispositif de couvercle à organe verseur, notamment pour récipient renfermant un produit en poudre, en grains ou de consistance analogue.

On connaît déjà de nombreuses réalisations de couvercles à organe verseur pour récipient renfermant un produit en poudre, en grains ou de consistance analogue comme de la farine, du café, etc... et qui permettent de distribuer le contenu du récipient sans retirer le couvercle par un actionnement simple, par exemple la manoeuvre d'une tirette qui dégage et/ou referme un orifice du couvercle. On connaît également de tels dispositifs dans lesquels un orifice du couvercle est ouvert et/ou fermé en correspondance de la manoeuvre d'une première partie mobile montée à pivotement par rapport à une seconde partie autour d'un axe fixe et contre l'action d'une force élastique de rappel, ladite seconde partie formant le reste du couvercle étant partiellement découpée pour ménager un passage donnant accès à l'intérieur du récipient. Voir, par exemple, DE-A-2 357 761 ou US-A-3 853 250 qui est prévu, toutefois, pour un récipient contenant un liquide et non pas un produit en poudre, en grains ou de consistance analogue.

Pour distribuer des produits de ce type, en particulier des produits alimentaires qui doivent être transférés du récipient dans un contenant à petit orifice d'entrée, comme un biberon dans le cas de poudre ou farine destinée à l'alimentation infantile, un dispositif de couvercle selon DE-A-2 357 761 n'est pas entièrement satisfaisant en ce qu'il ne permet pas de "canaliser" le produit lors du transfert, de sorte que son emploi peut être mal commode ou dispendieux en raison des pertes de produit qui ne peuvent être réutilisées.

C'est, par conséquent, un but général de l'invention de fournir du dispositif de couvercle perfectionné qui pallie cet inconvénient des dispositifs de couvercles connus.

C'est, aussi, un but de l'invention de fournir un tel dispositif simple et sûr d'emploi pour le tranfert d'un produit en poudre, en grains ou de consistance analogue à partir du récipient qu'il équipe dans un autre contenant y compris à petit orifice d'entrée.

Un dispositif de couvercle à organe verseur, notamment pour récipient renfermant un produit en poudre, en grains ou de consistance analogue comprenant un orifice propre à être ouvert et/ou fermé en correspondance de la manoeuvre d'une première partie mobile montée à pivotement par rapport à une seconde partie autour d'un axe fixe et contre l'action d'une force élastique de rappel, ladite seconde partie formant le reste du couvercle étant partiellement découpée pour ménager un passage donnant accès à l'intérieur du récipient et ménageant en outre les moyens de montage du couvercle sur le récipient qu'il est destiné à équiper est caractérisé, selon l'invention, en ce que ladite partie mobile est conformée en plan suivant un contour semblable à celui de la découpe formant ledit passage d'accès à l'intérieur du récipient et en ce qu'elle présente sur sa face intérieure au récipient (dans sa condition d'assemblage) un rebord assurant l'étanchéité de la fermeture et qui règne sur la quasi-totalité du pourtour de ladite face, à l'exception d'une zone correspondant au débouché de l'organe verseur.

Le dispositif est réalisé de façon simple, notamment si l'on fait appel aux matières plastiques pour former par moulage les deux parties du dispositif assemblées l'une à l'autre par simple encliquetage, ce qui constitue en outre un avantage important quant aux coûts de fabrication et de montage.

Les moyens élastiques de rappel de la partie mobile dans la condition assurant la fermeture du passage de distribution du contenu du récipient sont le plus simplement constitués par une ou des lame(s) élastique(s) venue(s) de moulage avec la partie mobile.

Selon une autre caractéristique de l'invention, le dispositif de couvercle est avantageusement muni d'un témoin d'inviolabilité qui interdit l'actionnement de sa partie mobile aussi longtemps que, préalablement à la première utilisation de l'organe verseur, ledit moyen d'inviolabilité n'a pas été retiré.

Dans une application de l'invention, celle-ci est destinée à la réalisation d'un couvercle pour une boîte renfermant un produit alimentaire du type des farines destinées à l'alimentation infantile, ou encore des poudres chocolatées, en carton ou matériau composite à base de carton dont la section droite est un rectangle à coins arrondis et, dans une telle réalisation, la partie fixe du couvercle présente un fond est partiellement découpé pour ménager le passage donnant accès à l'intérieur du récipient, d'une part, et pour ménager deux portées matérialisant l'axe de pivotement de la partie mobile, d'autre part, ladite partie mobile présentant des patte(s) de montage et de pivotement sur les portées de la partie fixe et étant conformée en plan suivant un contour semblable à celui de la découpe formant ledit passage d'accès à l'intérieur récipient.

Dans la réalisation définie ci-dessus, pour une boîte dont la section droite est un rectangle à coins arrondis, le passage découpé dans le fond de la cuvette formant la partie fixe du couvercle est en forme générale de triangle rectangle dont un côté de l'angle droit est dirigé suivant les grands côtés du rectangle que dessine en plan le couvercle, tandis que l'axe de pivotement de la partie mobile est dirigé sensiblement parallèlement aux côtés de petites dimensions dudit rectangle et qu'un des angles de la découpe triangulaire est disposé au voisinage d'un des coins de ladite cuvette.

D'autres caractéristiques de l'invention sont énoncées dans les sous-revendications.

L'invention sera bien comprise par la description qui suit, faite à titre d'exemple et en référence au dessin annexé dans lequel :
- la figure 1 est une vue schématique en perspective d'une boîte équipée d'un dispositif de couvercle selon l'invention ;
- la figure 2 est une vue en perspective, éclatée, du dispositif de couvercle selon l'invention ;
- la figure 3 est une vue en coupe du dispositif de couvercle dans sa condition de fermeture ;
- la figure 4 est une vue analogue à celle de la figure 3, mais pour la condition d'ouverture du couvercle ;
- la figure 5 est une vue schématique partielle de la partie mobile du couvercle prise selon la flèche F de la figure 4.

On se réfère d'abord à la figure 1 qui montre une boîte 10 en carton, matériau composite à base de carton ou en un matériau analogue destinée par exemple à renfermer de la poudre chocolatée ou une farine de préparation d'un biberon pour enfant, conformée suivant un parallèlépipède fermé par un fond 11 à une de ses extrémités et à son autre extrémité par un dispositif 12 de couvercle selon l'invention. Ce dernier, dont le contour plan est celui de la boîte 10, dessine ainsi un rectangle à angles arrondis, dont les côtés de grande dimension sont référencés 13 et 14, respectivement, et ceux de petite dimension, 15 et 16.

Comme bien visible sur les figures 2 à 4, le dispositif de couvercle 12 est constitué par l'assemblage de deux parties 20 et 21, avantageusement réalisées l'une et l'autre par moulage de matière plastique, dont la seconde, 21, est articulée à pivotement sur la première qui comporte des moyens de fixation sur la boîte 10, après remplissage de celle-ci.

De façon plus précise, la première partie 20 est conformée suivant une cuvette à paroi latérale 22 et fond 23, ce dernier présentant une surface 24 sensiblement perpendiculaire à la paroi latérale 22 et une surface 25 oblique par rapport à ladite paroi latérale. Comme bien visible sur la figure 2, la surface 24 est découpée pour ménager un passage 26 donnant accès à l'intérieur de la boîte, ledit passage ayant en plan une forme générale de triangle rectangle dont un côté 27 est parallèle aux côtés de grandes dimensions 13 et 14 du couvercle, tandis qu'un autre côté 28 est sensiblement parallèle aux bords de petites dimensions et que l'angle arrondi 29, opposé au côté 28, est au voisinage du coin arrondi 30 de la surface 24. Comme visible sur la figure 2, également, la surface 25 du fond 23 est découpée suivant deux fentes 31 et 32 s'étendant sur une courte longueur à partir du bord 28 et parallèlement aux côtés de grandes dimensions du couvercle, lesdites fentes étant traversées par un cordon 33 qui règne en surépaisseur sur la surface 25 d'un côté à l'autre de la partie 20 pour former, au droit des fentes 31 et 32, des portées 34 et 35 dont le rôle sera précisé ci-après.

Comme montré sur les figures 3 et 4, la paroi latérale 22 de la partie 20 du couvercle est doublée sur une partie de son envergure, en particulier parallèlement aux côtés de petites dimensions 15 et 16, par une paroi 40 définissant avec la paroi 22 une gorge 41 de réception de la tranche supérieure du corps de boîte 10 dont l'intérieur est accessible par le passage 26, lequel peut être ouvert ou fermé par la partie mobile 21 montée à pivotement sur la partie 20 autour de l'axe matérialisé par la cordon 33.

Comme il apparaît des figures 2 à 5, la partie mobile 21 présente une surface plane 49 ayant en place un contour quelque peu en forme de trapèze rectangle à côtés parallèles 45 et 46 réunis par un côté 47 et un côté 44 terminé par un angle arrondi 48 correspondant à l'angle 29 de la découpe 26, de sorte que cette dernière est masquée par la surface plane 49 lorsque la partie mobile 21 est montée sur la partie fixe 20. Dans la réalisation décrite et représentée, ce montage est réalisé par coopération avec les portées 34 et 35 de deux pattes comme 50, figure 2, ménagées dans un rebord 51 qui règne le long des bords 44, 45, 46 et 47 de la partie mobile 21, mais s'arrête au voisinage de la partie arrondie 48, comme montré sur la figure 5, pour ménager une ouverture 52 de l'organe verseur du dispositif de couvercle. Le rebord 51 est de hauteur décroissante depuis ses arêtes 53, proches de l'angle 48, jusqu'à chacune des pattes 50 au-delà de chacune desquelles il se poursuit sur une courte longueur 54 destinée à être introduite dans les fentes 31 et 32, respectivement, puis de nouveau par une partie 55 de hauteur progressivement croissante mais, en tout état de cause, inférieure à la profondeur de la cuvette que forme la partie 20 à l'extrémité de la surface 25 distante de l'axe de pivotement matérialisé par le cordon 33.

Une telle structure permet, par encliquetage des pattes comme 50 sur les portées 34 et 35, de solidariser entre elles et à pivotement les parties 20 et 21.

Dans la condition de fermeture du couvercle, figure 3, le passage 26 est recouvert par la partie de forme correspondante de la surface 49 de la partie mobile 21 et le rebord 51 logé dans ledit passage en étant adjacent au bord 27 et au bord opposé 27′ formant le bord d'hypoténuse de la découpe 26 assure une étanchéité satisfaisante.

Pour délivrer le produit contenu dans la boîte, un appui dans le sens de la flèche P sur une zone préformée 60 adjacente au bord 47 de la partie mobile 21 fait pivoter ladite partie en mettant simultanément sous tension des moyens élastiques de rappel constitués, le plus simplement, par deux languettes comme 61 qui dépendent de la surface 49 et qui sont au contact de la surface 25 de la partie fixe. A fin d'appui, la condition est celle montrée sur la figure 4, en laquelle la tranche du rebord 55 est au contact de la surface 25 avec, à l'opposé de cette surface, la partie arrondie 48 de la partie mobile 21 en saillie par rapport à la surface 24 dégageant ainsi l'ouverture 52 pour la distribution du produit contenu dans la boîte ; la présence du rebord 51 entre l'axe de pivotement et l'ouverture 52 entraîne que le produit n'est délivré que par ladite ouverture, au-travers de laquelle il est quelque peu "canalisé". Le produit ne peut donc s'échapper latéralement d'une part et l'effet de canalisation obtenue permet un transfert facile du produit dans un contenant à petit orifice d'entrée, comme un biberon, d'autre part.

Lorsque la pression suivant la direction de la flèche P est relachée, la ou les patte(s) comme 61 mise(s) sous tension provoque(nt) le pivotement de rappel de la partie mobile 21 dans la direction de la flèche g, ce qui ramène le couvercle dans la condition de fermeture montrée sur la figure 3.

Cette condition peut être garantie, jusqu'à première utilisation de la boîte, par un témoin 70, figure 1, qui interdit l'actionnement de la partie mobile 21 aussi longtemps qu'il n'a pas été retiré.

## Revendications

1. Dispositif de couvercle à organe verseur, notamment pour récipient renfermant un produit à distribuer en poudre, en grains ou de consistance analogue, comprenant un orifice propre à être ouvert et/ou fermé en correspondance de la manoeuvre d'une première partie mobile (21) montée à pivotement par rapport à une seconde partie autour d'un axe (33) fixe et contre l'action d'une force élastique de rappel, ladite seconde partie formant le reste du couvercle étant partiellement découpée pour ménager le passage (26) donnant accès à l'intérieur du récipient et ménageant en outre les moyens de montage (22, 40) du couvercle sur le récipient qu'il est destiné à équiper, caractérisé en ce que ladite partie mobile (21) est conformée en plan suivant un contour semblable à celui de la découpe (26) formant ledit passage d'accès à l'intérieur du récipient et en ce qu'elle présente sur sa face intérieure au récipient (dans sa condition d'assemblage) un rebord (51) assurant l'étanchéité de la fermeture et qui règne sur la quasi-totalité du pourtour de ladite face, à l'exception d'une zone (52) correspondant au débouché de l'organe verseur.

2. Dispositif selon la revendication 1, caractérisé en ce que l'axe de pivotement (33) est d'une pièce avec ladite seconde partie, le fond de ladite seconde partie étant découpé pour ménager deux portées (34, 35) matérialisant l'axe (33) de pivotement et avec lesquelles coopèrent deux pattes (50) de montage et de pivotement de ladite partie mobile (21) sur ladite seconde partie.

3. Dispositif selon la revendication 1, caractérisé en ce que le passage (26) découpé dans le fond (23) de la partie fixe (20) du couvercle est en forme générale de triangle rectangle dont un côté de l'angle droit (27) est dirigé suivant les grands côtés du rectangle que dessine en plan le couvercle, tandis que l'axe de pivotement de la partie mobile est dirigé sensiblement parallèlement aux côtés de petites dimensions dudit rectangle et en ce qu'un des angles (29) de la découpe triangulaire est disposé au voisinage d'un des coins (30) de la partie fixe (20).

4. Dispositif selon la revendication 3, caractérisé en ce que la partie mobile (21) a un contour plan quelque peu en forme de trapèze rectangle et en ce que la zone (52) où ne règne pas le rebord (51) correspond à la pointe dudit trapèze.

5. Dispositif selon les revendications 3 et 4, caractérisé en ce que la partie fixe (20) comporte un fond (23) dont une surface (25) est dirigée obliquement par rapport à la surface (24) dans laquelle est découpé le passage (26) donnant accès à l'intérieur du récipient, ladite surface (25) présentant des fentes (31, 32) traversées par un cordon (33) qui ménage les portées (34, 35) d'articulation de la partie mobile (21) sur la partie fixe (20).

6. Dispositif selon l'une quelconque des revendications précédentes, caractérisé en ce qu'il est muni d'un témoin d'inviolabilité (70) qui interdit l'actionnement de sa partie mobile (21) aussi longtemps que, préalablement à la première utilisation de l'organe verseur, ledit moyen d'inviolabilité n'a pas été retiré.

7. Dispositif selon l'une quelconque des revendications précédentes, caractérisé en ce que la force élastique de rappel est fournie par des moyens (61) constitués par une ou des lame(s) élastique(s) solidaire(s) de la partie mobile (21).

8. Dispositif selon l'une quelconque des revendications précédentes dans lequel les deux parties constitutives (20 et 21) sont en matière plastique moulées, caractérisé en ce que lesdites parties sont assemblées l'une à l'autre par encliquetage.

## Patentansprüche

1. Deckelvorrichtung mit Ausgießorgan, insbesondere für ein zu verteilendes Produkt in Form von Pulvern, Körnern, oder analoger Konsistenz einschließende Behälter mit einer Öffnung einer Auslegung derart, daß sie entsprechend der Betätigung eines ersten beweglichen Teils (21) geöffnet und/oder geschlossen werden kann, welches schwenkbar bezogen auf einen zweiten Teil um eine feste Achse (33) und gegen die Wirkung einer elastischen Rückstellkraft gelagert ist, wobei der zweite, den Rest des Deckels bildende Teil teilweise aufgeschnitten ist, um den Durchlass (26) zu belassen, der Zugang in das Innere des Behälters gibt, und im übrigen die Montagemittel (22,40) des Deckels auf dem Behälter, den er ausstatten soll, anzuordnen, dadurch gekennzeichnet, daß dieser bewegliche Teil (21) in der Draufsicht entsprechend einer Kontur ähnlich der des Aufschnitts (26) gestaltet ist, die diesen Durchlass in das Innere des Behälters bildet und daß sie auf der Behälterinnenfläche (in seinem zusammengesetzten Zustand) einen Randteil (51) aufweist, der für die Dichtigkeit beim Schließen sorgt und der über fast die Gesamtheit des Umfangs dieser Fläche mit Ausnahme einer Zone (52) entsprechend dem Aufschnitt des Ausgießorgans reicht.

2. Vorrichtung nach Anspruch 1, dadurch gekennzeichnet, daß die Schwenkachse(33) ein Stück mit diesem zweiten Teil bildet, wobei der Boden dieses zweiten Teils aufgeschnitten ist, um zwei Auflager (34,35) zu belassen, die die Schwenkachse (33) materialisiert und mit denen zwei Montage- und Schwenkklauen (50) dieses beweglichen Teils (21) auf diesen zweiten Teil zusammenwirken.

3. Vorrichtung nach Anspruch 1, dadurch gekennzeichent,daß der in den Boden (23) des festen Teils (20) des Deckels geschnittene Durchlass (26) von der allgemeinen Form eines rechtwinkligen Dreiecks ist, wobei eine Seite des rechten Winkels (27) entsprechend den großen Seiten des Rechtecks gerichtet ist, die in der Draufsicht der Deckel einzeichnet , während die Schwenkachse des beweglichen Teils im wesentlichen parallel zu den kleinen Abmessungen dieses Rechtecks gerichtet ist und daß einer der Winkel (29) des dreicckigen Aufschnittes benachbart einer der Ecken (30) des festen Teils (20) angeordnet ist.

4. Vorrichtung nach Anspruch 3, dadurch gekennzeichnet, daß der bewegliche Teil (21) eine plane Kontur in etwa von der Gestalt eines rechtwinligen Trapezes hat und daß die Zone (52) wo der Randteil (51) nicht hinreicht, der Spitze dieses Trapezes entspricht.

5. Vorrichtung nach einem der Ansprüche 3 und 4, dadurch gekennzeichnet, daß der feste Teil (20) einen Boden (23) umfaßt, von dem eine Fläche (25) schräg bezogen auf die Fläche (24) gerichtet ist, in der den Zugang zum Inneren des Gefäßes gebende Durchlass (26) aufgeschnitten ist, wobei diese Fläche (25) Schlitze (31) umfaßt, die von einem Cordon (33) durchsetzt werden, der die Gelenkauflage (34,35) für den beweglichen Teil (21) auf dem festen Teil (20) vorsieht.

6. Vorrichtung nach einem der vorhergehenden Ansprüche, dadurch gekennzeichnet, daß sie mit einem Unverletzlichkeitszeugen (70) ausgestattet ist, der die Wirkung des beweglichen Teils (21) so lang untersagt, wie vor der ersten Benützung des Ausgießorgans dieses Unverletzlichkeitsmittel nicht abgezogen worden ist.

7. Vorrichtung nach einem der vorhergehenden Ansprüche, dadurch gekennzeichnet, daß die elastische Rückstellkraft geliefert wird durch Mittel (61), die durch eine oder mehrere elastische Blattfedern gebildet bezüglich des beweglichen Teils (21)

8. Vorrichtung nach einem der vorhergehenden Ansprüche, bei der die beiden sie bildenden Teile (20,21) aus geformtem Kunststoff, insbesondere Plastmaterial bestehen, dadurch gekennzeichnet, daß diese Teile durch Einrasten ineinander zusammengefügt sind.

## Claims

1. Cover device with pourer element, particularly for a container containing a product to be dispensed in powder form, in granules or of a similar consistency, comprising an opening adapted to be opened and/or closed correspondingly to the operation of a first movable part (21) pivotally mounted relative to a second part around a fixed axis (33) and against the action of an elastic return force, the said second part constituting the remainder of the cover being partly cut out to provide the passage (26) giving access to the inside of the container and providing in addition the means of fitting (22,40) the cover on the container which it is intended to equip, characterized in that the said movable part (21) is shaped in plane view along an outline similar to that of the cut-out (26) forming the said passage for access to the inside of the container, and in that it has on its face inside the container (in its assembled condition) an edge (51) providing for the seal-tightness of the closure and which prevails over almost all the entirety of the periphery of the said face, with the exception of an area (52) corresponding to the outlet of the pourer element.

2. Device according to claim 1, characterized in that the pivot axis (33) is integral with the said second part, the bottom of the said second part being cut out to provide two supports (34, 35) delimiting the pivot axis (33), and with which two lugs (50) cooperate for mounting and pivoting the said movable part (21) on said second part.

3. Device according to claim 1, characterized in that the passage (26) cut out in the bottom (23) of the fixed part (20) of the cover is generally shaped as a rectangular triangle, one side of the right angle (27) of which is directed along the great sides of the rectangle which is drawn in plane view by' the cover, while the pivot axis of the movable part is directed substantially parallel with the sides of small dimensions of the said rectangle, and in that one of the angles (29) of the triangular cut out is arranged in the vicinity of one of the corners of the fixed part (20).

4. Device according to claim 3, characterized in that the movable part (21) has a plane outline to some extent of the shape of a rectangular trapeze, and in that the area (52) where the edge (51) is not present corresponds to the point of the said trapeze.

5. Device according to claims 3 and 4, characterized in that tire fixed part (20) has a bottom (23) one surface of which (25) is directed slantwise relative to the surface (24) from which the passage (26) is cut out which gives access to the inside of the container, the said surface (25) having slits (31, 32) through which a bead (33) passes which provides for the supports (34, 35) for the pivotal connection of the movable part (21) on the fixed part (20).

6. Device according to any one of the foregoing claims, characterised in that it is provided with a security device (70) which prevents actuation of the movable part (21) as long as, prior to the first use of the pourer element, the said security device has not been removed.

7. Device according to any one of the foregoing claims, characterized in that the elastic return force is supplied by means (61) constituted by one or more elastic blades integral with the movable part (21).

8. Device according to any one of the foregoing claims wherein the two constituent parts (20 and 21) are in moulded plastic material, characterized in that the said parts are joined together by locking.
